# EUROPÄISCHE PATENTSCHRIFT

(11) **EP 3 898 488 B1**
(45) Veröffentlichungstag und Bekanntmachung des Hinweises auf die Patenterteilung: **28.06.2023**
(21) Anmeldenummer: 19821080.9
(22) Anmeldetag: 18.12.2019
(51) Int. Cl.: B66B 13/14, B66B 1/34

(54) **TÜRSTEUERUNGSSYSTEM FÜR EINE AUFZUGSANLAGE**
DOOR CONTROL DEVICE FOR A LIFT SYSTEM
SYSTÈME DE COMMANDE DE PORTE POUR UNE INSTALLATION D'ASCENSEUR

(30) Priorität: 18.12.2018 EP 18213252
(43) Veröffentlichungstag der Anmeldung: 27.10.2021
(73) Patentinhaber: INVENTIO AG, 6052 Hergiswil (CH)
(72) Erfinder: STOCKER, Hansueli, 6405 Immensee (CH)
(74) Vertreter: Inventio AG
(86) Internationale Anmeldenummer: PCT/EP2019/085992
(87) Internationale Veröffentlichungsnummer: WO 2020/127510

(56) Entgegenhaltungen:
- WO-A2-97/19245
- DE-A1- 10 102 714
- DE-A1-102013 224 585
- DE-B3-102014 212 553
- Siemens AG: "Türsteuerungen SIDOOR AT40 und ATD400V für Aufzüge", , 30. November 2018 (2018-11-30), Seiten 1-152, XP055622055, internet Gefunden im Internet: URL:https://support.industry.siemens.com/c s/document/109762949/systemhandbuch-sidoor -at40-atd400v?dti=0&lc=de-WW [gefunden am 2019-09-13]

## Beschreibung

Die Erfindung betrifft ein Türsteuerungssystem für eine Aufzugsanlage, eine Aufzugsanlage mit einem solchen Türsteuerungssystem und ein Verfahren zum Betreiben einer solchen Aufzugsanlage.

Eine solche Aufzugsanlage weist eine in einem Aufzugsschacht verfahrbare Aufzugskabine auf. Der mehrere Stockwerke eines Gebäudes verbindende Aufzugsschacht umfasst mehrere übereinander angeordnete Schachttüren. Die Aufzugskabine umfasst eine Kabinentür. Durch Anordnung der Aufzugskabine bzw. der Kabinentür an einer dieser Schachttüren sind Transporte von Personen oder Gütern zwischen diesen Stockwerken ermöglicht.

Die Öffnung bzw. Schliessung einer solchen Kabinentür bzw. einer solchen gegebenenfalls mit der Kabinentür gekoppelten Schachttür ist mittels eines zur Aufzugsanlage gehörigen Türantriebmotors ermöglicht. Der Betrieb des Türantriebsmotors wird hauptsächlich mittels Ansteuerbefehlen gesteuert, welche in einer Aufzugssteuerung der Aufzugsanlage generiert werden bzw. generierbar sind. Diese Ansteuerbefehle werden unter anderem in Abhängigkeit von Betriebszuständen der Aufzugsanlage generiert.

Betriebszustände sind demnach eine bzw. ein im Normalbetriebsmodus, Wartungsmodus oder ein im Evakuierungsmodus durchgeführte Aufzugsfahrt oder Halten der Aufzugskabine am Stockwerk oder zwischen zwei unmittelbar übereinander angeordneten Stockwerken. Das heisst beispielhaft, dass die mittels des Türantriebsmotors betreibbare Aufzugstür im Normalbetriebsmodus lediglich mittels des Türantriebsmotors öffenbar ist, wenn die Aufzugskabine an einem Stockwerk stationär angeordnet ist. Demnach weist eine solche Aufzugsanlage eine übergeordnete Aufzugssteuerung auf, welche basierend auf dem vorhandenen Betriebszustand Steuerbefehle an den Türantriebsmotor übermittelt.

Zur Steuerung des Türantriebsmotors ist eine Motorsteuereinheit vorhanden, welche mittels variierbarer Ausgangspannung den Türantriebsmotor speist. Die Motorsteuereinheiten entsprechender als Türantriebsmotor geeigneter Motoren sind unterschiedlich, das heisst motorspezifisch ausgebildet. Beispielhaft sind die Logikpegel verschiedener als Türantriebsmotor geeigneter Motoren unterschiedlich realisiert. Um einen solchen als Türantriebsmotor geeigneten Motor innerhalb der Aufzugsanlage einsetzen zu können, sind demnach aufzugsseitig Anpassungen (beispielhaft hinsichtlich des erwähnten Logikpegels) vorzunehmen, so dass die Steuerbefehle durch den Türantriebsmotor umsetzbar sind. Die DE 10102714 A1 und die DE 102014212553 B3 beinhalten zum Beispiel auf Modulen basierende Konzepte für Motorsteuereinheiten. Derartige aufzugsseitige Anpassungen, insbesondere Anpassungen der Aufzugssteuerung, sind zeitaufwändig. Beispielhaft sind zusätzliche Verdrahtungen oder motorspezifische Adapter vonnöten.

Daher ist es Aufgabe der Erfindung, ein Türsteuerungssystem bzw. eine Aufzugsanlage mit einem solchen Türsteuerungssystem zu entwickeln, so dass eine effiziente Implementierung eines als Türantriebsmotor geeigneten Motors innerhalb der Aufzugsanlage ermöglicht ist.

Die Aufgabe wird gelöst durch ein Türsteuerungssystem für eine Aufzugsanlage, das Türsteuerungssystem umfassend eine Motorsteuereinheit zur Erzeugung einer zur Speisung eines Türantriebsmotors in Abhängigkeit von bereitgestellten Ansteuerbefehlen geeigneten Ausgangsspannung, wobei die Ansteuerbefehle von einer Aufzugssteuerung der Aufzugsanlage bereitstellbar sind und der Türantriebsmotor zum Öffnen bzw. Schliessen von Türflügeln der Aufzugsanlage geeignet ist, und eine Motoranpassungseinheit zur Anpassung der Motorsteuereinheit an die Aufzugssteuerung, wobei die Motoranpassungseinheit eine Speichereinheit aufweist, welche zur Speicherung mindestens einer einem als Türantriebsmotor geeigneten Motor zuordenbaren Konfigurationsanweisung ausgelegt ist, wobei die Konfigurationsanweisungen mehrerer als Türantriebsmotor geeigneten Motoren mittels der Speichereinheit speicherbar sind und die Motoranpassungseinheit eine Umschalteinheit aufweist, wobei die Umschalteinheit zur Aktivierung der mindestens einen dem als Türantriebsmotor geeigneten Motor zuordenbaren Konfigurationsanweisung ausgelegt ist. Demnach ist die Umschalteinheit zur Auswahl des als Türantriebsmotor geeigneten Motors verwendbar.

Die Aufgabe wird ebenso gelöst durch eine Motoranpassungseinheit für eine Aufzugsanlage, wobei die Motoranpassungseinheit zur Anpassung einer einen Türantriebsmotor der Aufzugsanlage steuernden Motorsteuereinheit an eine Aufzugssteuerung der Aufzugsanlage ausgelegt ist, und die Motorsteuereinheit zur Erzeugung einer zur Speisung des Türantriebsmotors geeigneten Ausgangsspannung in Abhängigkeit von bereitgestellten Ansteuerbefehlen ausgelegt ist, wobei die Ansteuerbefehle von der Aufzugssteuerung bereitstellbar sind und der Türantriebsmotor zum Öffnen bzw. Schliessen einer Aufzugstür der Aufzugsanlage geeignet ist, wobei die Motoranpassungseinheit eine Speichereinheit aufweist, welche zur Speicherung mindestens einer einem als Türantriebsmotor geeigneten Motor zuordenbaren Konfigurationsanweisung ausgelegt ist, wobei die Konfigurationsanweisungen mehrerer als Türantriebsmotor geeigneter Motoren mittels der Speichereinheit speicherbar sind und die Motoranpassungseinheit eine Umschalteinheit aufweist, wobei die Umschalteinheit zur Aktivierung der mindestens einen dem als Türantriebsmotor geeigneten Motor zuordenbaren Konfigurationsanweisung ausgelegt ist.

Die Aufgabe wird ebenso gelöst mittels eines Verfahren zum Betreiben einer ein solches Türsteuerungssystem umfassenden Aufzugsanlage, das Verfahren umfassend die folgenden Verfahrensschritte:
- Speicherung von Konfigurationsanweisungen mehrerer als Türantriebsmotor geeigneten Motoren in der Speichereinheit, und
- Festlegen der Umschalteinheit zur Auswahl zur Aktivierung der mindestens einen dem als Türantriebsmotor geeigneten Motor zuordenbaren Konfigurationsanweisung und zur derartigen Auswahl des als Türantriebsmotor geeigneten Motors.

Der Türantriebsmotor ist zum Öffnen bzw. Schliessen von Türflügeln geeignet. Das heisst gleichbedeutend, dass der Türantriebsmotor zum Öffnen bzw. Schliessen einer Aufzugstür der Aufzugsanlage geeignet ist.

Der Erfindung liegt die Erkenntnis zugrunde, dass eine Vielzahl von Ausführungen von Aufzugsanlagen mit gleicher Aufzugssteuerung ausgerüstet ist. Aufgrund motorspezifischer Voraussetzungen des als Türantriebsmotor gewählten Motors sind bezüglich des Ansteuerungssignals Anpassungen der Aufzugssteuerung bzw. des Türsteuerungssystems vonnöten.

Um einen daraus resultierenden Anpassungsaufwand des Türsteuerungssystems zu minimieren, wurde daher eine zu einer Motoranpassungseinheit gehörige Speichereinheit implementiert, mittels welcher die mindestens eine Konfigurationsanweisung eines, vorzugsweise mindestens zweier, als Türantriebsmotor geeigneten Motors/Motoren speicherbar und somit einfach nach Anschluss des zugehörigen Motors an die Aufzugssteuerung mittels der Umschalteinheit auswählbar bzw. aktivierbar sind.

Demnach kann eine Auswahl zwischen verschiedenen für als Türantriebsmotor geeignete Motoren getroffen werden, ohne dass eine zeitaufwändige, türantriebsmotorabhängige Anpassung der Aufzugssteuerung notwendig ist. Um einen solchen geeigneten Motor in die Aufzugsanlage implementieren zu können, sind lediglich die dem zu verwendenden Motor zugehörigen Konfigurationsanweisungen in der Speichereinheit zu hinterlegen und mittels der Umschalteinheit auszuwählen bzw. festzulegen.

Das heisst, dass ein solches Türsteuerungssystem und infolgedessen eine solche Aufzugssteuerung innerhalb verschiedener Ausführungen von Aufzugsanlagen verbaut werden kann und die Auswahl des als Türantrieb geeigneten Motors keinerlei Einfluss auf die Ausgestaltung bzw. Programmierung der Aufzugssteuerung hat. Demzufolge kann der für die gewählte Ausführung der Aufzugsanlage geeignete Türantriebsmotor verbaut werden und mittels der Umschalteinheit die mindestens eine für diesen Türantriebsmotor notwendige diesem Türantriebsmotor zuordenbare Konfigurationsanweisungen ausgewählt und derart der Signalverlauf entsprechend den Anforderungen der Motorsteuereinheit angepasst werden.

Beispielhafte von der Aufzugssteuerung an die Motoranpassungseinheit bzw. die Motorsteuereinheit übermittelbare Ansteuerbefehle sind
- Öffnen der Aufzugstür bzw. der Türflügel,
- Schliessen der Aufzugstür bzw. der Türflügel,
- Ausführen des Modus für eine Türinspektion, oder
- Öffnen bzw. Schliessen der Aufzugstür in reduzierter Geschwindigkeit.

Die Umschalteinheit kann durch mindestens einen Drehkodierschalter gebildet sein. Ein solcher Drehkodierschalter umfasst einen rotierbaren festlegbaren Schalter, mittels dessen eine Auswahl einer physischen Schaltstellung ermöglicht ist. Entsprechend ist bei einer Installation des Türantriebsmotors innerhalb der Aufzugsanlage durch eine derartige Umschaltung, beispielhaft mittels eines zur Umschaltung des Drehkodierschalters geeigneten Werkzeuges, auf einfache Weise die mindestens eine zu verwendende Konfigurationsanweisung wählbar und derart der als Türantriebsmotor zu verwendende Motor einstellbar.

Alternativ dazu kann die Umschalteinheit durch ein beispielhaft auf einem Chip implementierten Computerprogramm gebildet sein, wobei insbesondere eine Eingabeeinheit vorhanden sein kann, um die mindestens eine Konfigurationsanweisung für den als Türantriebsmotor installierten Motor zum Betrieb des Türsteuerungssystems auswählen zu können.

Die mindestens eine dem als Türantriebsmotor geeigneten Motor zuordenbare Konfigurationsanweisung kann durch mindestens eine Steuerkonfigurationsanweisung zur Steuerung des Türantriebsmotors und/oder durch mindestens eine Informationskonfigurationsanweisung zur Rückmeldung des Status der Aufzugstür an die Aufzugssteuerung gebildet sein.

Einerseits kann mittels Verwendung von mindestens einer Steuerkonfigurationsanweisung erreicht werden, dass das von der Aufzugssteuerung an die Motoranpassungseinheit übermittelte, einen Ansteuerungsbefehl repräsentierende Signal angepasst und folglich an die Motorsteuereinheit übermittelt werden, so dass die gemäss dem Ansteuerungsbefehl entsprechende Aktion des Türantriebsmotors auslösbar ist. Die Auswahl einer solchen mittels der Umschalteinheit wählbaren Steuerkonfigurationsanweisung kann demnach eine Änderung der in einem integrierten Schaltkreis implementierten Logikfunktionen bewirken. Zu diesem Zweck sind Schalter innerhalb des integrierten Schaltkreises in Abhängigkeit der mittels der Umschalteinheit gewählten Konfigurationsanweisung schaltbar.

Demnach sind einzelne Anschlüsse (PINs) einer Kommunikationsschnittstelle zur Kommunikation mit der Motorsteuereinheit einzeln konfigurierbar. Beispielhaft kann auf diese Weise der für die Motorsteuereinheit benötigte Logikpegel bereitgestellt werden. Das heisst, dass mittels der Umschalteinheit das für den verbauten als Türantriebsmotor geeigneten Motor der Logikpegel, High-aktiv oder Low-aktiv, festlegbar ist. Neben dem Logikpegel kann durch die Umschalteinheit ein von der Motorsteuereinheit benötigter Spannungsversorgungspunkt (beispielsweise ein Nullpotential oder ein Nominalspannungspotential der Spannungsversorgung, beispielsweise 0 V oder 24 V) der Motorsteuereinheit zur Verfügung gestellt werden.

Andererseits kann mittels Verwendung von mindestens einer Informationskonfigurationsanweisung erreicht werden, dass das Signal, welches die Statusinformation des als Türantriebsmotor verwendeten Motors beinhaltet, angepasst wird und folgend an die Aufzugssteuerung übermittelt wird und von der Aufzugssteuerung interpretierbar ist. Das heisst, dass die vom Türantriebsmotor bzw. von der Motorsteuereinheit zur Übermittlung an die Aufzugssteuerung vorgesehenen Signale bzw. Signalverläufe transformierbar sind. Die Auswahl einer solchen mittels der Umschalteinheit wählbaren Informationskonfigurationsanweisung kann demnach eine Änderung der im integrierten Schaltkreis implementierten Logikfunktionen bewirken, wodurch der an die Aufzugssteuerung übermittelbare Signalverlauf motorspezifisch anpassbar ist.

Gegebenenfalls können in Abhängigkeit des als Türantriebsmotor verwendeten Motors der von der Motorsteuereinheit an die Motoranpassungseinheit zurückgemeldeten Statusinformation weitere Informationen hinzugefügt werden. Beispielhaft kann die Motoranpassungseinheit ein Ursprungssignal von der Aufzugstür erhalten, welches die Information beinhaltet, wonach der Status einer geöffneten Aufzugstür nicht mehr besteht. Mittels der Informationskonfigurationsanweisung kann das von der Motoranpassungseinheit an die Aufzugssteuerung übermittelbare Signal diese Information des Ursprungsignales ergänzt um eine zusätzliche Information, wonach eine Schliessbewegung der Aufzugstür vollzogen wird, beinhalten. Dieses an die Aufzugssteuerung übermittelbare Signal kann beispielhaft mittels eines durch die Informationskonfigurationsanweisung aktivierten Softwareprogrammes entsprechend angepasst werden.

Die Motoranpassungseinheit kann derart ausgebildet sein, dass der von der Aufzugssteuerung bereitgestellte Ansteuerbefehl mittels der mindestens einen Konfigurationsanweisung derart anpassbar ist, dass die Motorsteuereinheit zur Ausführung des Ansteuerbefehls durch den Türantriebsmotor ansteuerbar ist. Mittels einer solchen Anpassung des den Ansteuerungsbefehl abbildenden Signals ist der Ansteuerbefehl durch die Motorsteuereinheit bzw. den als Türantriebsmotor gewählten Motor umsetzbar.

Im Folgenden wird die Erfindung anhand von Figuren näher erläutert. Es zeigen:
- Figur 1:: eine Aufzugsanlage mit einer Vielzahl von Aufzugstüren;
- Figur 2:: eine Frontansicht einer Aufzugstür mit einem Türsteuerungssystem;
- Figur 3:: die Motoranpassungseinheit des in Figur 2 gezeigten Türsteuerungssystems; und
- Figur 4:: die Motorsteuereinheit des in Figur 2 gezeigten Türsteuerungssystems.

Figur 1 zeigt eine Aufzugsanlage 2. Die Aufzugsanlage 2 umfasst eine Aufzugskabine 3 und ein Gegengewicht 5. Die Aufzugskabine 3 und das Gegengewicht 5 sind gegenläufig verfahrbar innerhalb eines Aufzugsschachtes 9 angeordnet und mittels eines Tragelementes 7 verbunden, wobei das Tragelement 7 in einem Schachtkopf 9.1 des Aufzugsschachtes 9 über Umlenkrollen 8.1, 8.2 geführt sein kann. Eine dieser Umlenkrollen 8.1, 8.2 kann als durch einen Aufzugsantrieb angetriebene Treibrolle ausgebildet sein.

Die Aufzugskabine 4 umfasst eine Kabinentür 4d. Der Aufzugsschacht weist Schachttüröffnungen auf, an welchen Schachttüröffnungen Schachttüren 4a, 4b, 4c angeordnet sind. Mittels eines Verfahrens der Aufzugskabine 3 im Aufzugsschacht 9 kann die Kabinentür 4d an eine dieser Schachttüren 4a, 4b, 4c angeordnet werden. Üblicherweise umfasst die Kabinentür 4d einen Türantriebsmotor. Mittels Kopplung der Kabinentür 4d mit der an dieser Kabinentür 4d angeordneten Schachttür 4a, 4b, 4c, sind üblicherweise die miteinander gekoppelte Kabinen- und Schachttür 4 a-d mittels des Türantriebsmotors öffenbar.

Alternativ dazu oder zusätzlich kann die Schachttür 4 a-c der miteinander gekoppelte Kabinen- und Schachttür 4 a-d einen solchen Türantriebsmotor umfassen. In der vorliegenden Beschreibung werden sowohl die Kabinentür 4d als auch die Schachttüren 4 a-c als Aufzugstüren 4 a-d bezeichnet.

Die Aufzugsanlage 2 umfasst darüber hinaus eine Aufzugssteuerung 44. Die Aufzugssteuerung 44 gibt Ansteuerbefehle für Komponenten der Aufzugsanlage 2 in Abhängigkeit des vorliegenden Betriebszustandes der Aufzugsanlage 2 an diese Komponenten aus. Demnach ist die Aufzugssteuerung 44 derart mit dem Türantriebsmotor verbunden, dass in der Aufzugssteuerung 44 generierte Ansteuerbefehle zur Steuerung des Türantriebsmotors verwendbar sind. Beispielhaft kann demnach ein Öffnenbefehl an den Türantriebsmotor übermittelt werden, wenn die Kabinentür 4d an einer der Schachttüren 4 a-c angeordnet und die Kabinentür 4d mit dieser Schachttür 4 a-c koppelbar bzw. gekoppelt ist.

Figur 2 zeigt eine solche einen Türantriebsmotor 46 umfassende Aufzugstür 4 a-d der Aufzugsanlage 2. Die Aufzugstür 4 umfasst mindestens einen Türflügel, insbesondere zwei Türflügel 6.1, 6.2, eine Umlenkrolle 22 und eine Türantriebsriemen 20. Der Türantriebsriemen 20 ist über eine mit dem Türantriebsmotor 46 gekoppelte Antriebsrolle und über die Umlenkrolle 22 umlaufend geführt. Eine durch den Türantriebsmotor 46 bewirkte Rotation R der Antriebsrolle führt zu einer Öffnenbewegung O (bzw. Schliessbewegung) der Aufzugstür 4 a-d.

Ein Türsteuerungssystem ist zur Steuerung des Türantriebsmotors 46 vorgesehen. Das Türsteuerungssystem umfasst eine Motorsteuereinheit 40 und eine Motoranpassungseinheit 42 zur Anpassung der Motorsteuereinheit 40 an die Aufzugssteuerung 44. Die Motoranpassungseinheit 42 ist mittels Kommunikationsverbindungen 47 einerseits mit der Aufzugssteuerung 44 und andererseits mit der Motorsteuereinheit 40 verbindbar bzw. verbunden.

Insbesondere werden die von der Aufzugssteuerung 44 generierten Ansteuerbefehle an die Motoranpassungseinheit 42 bzw. an die Motorsteuereinheit 40 zum Betrieb des Türantriebsmotors 46 übermittelt. Die Motorsteuereinheit 40 ist zur Erzeugung einer Ausgangsspannung zur Speisung des Türantriebsmotors 46 in Abhängigkeit der von der Aufzugssteuerung 44 bereitgestellten Ansteuerbefehle geeignet.

Figur 3 zeigt die Motoranpassungseinheit 42 der in Figur 2 dargestellten Aufzugstür 4 a-d, wobei die Motoranpassungseinheit 42 als Leiterplatine (printed circuit board) ausgebildet sein kann. Die Motoranpassungseinheit 42 umfasst eine Speichereinheit 54, einen integrierten Schaltkreis 58 und eine Umschalteinheit 52.

Die Speichereinheit 54 ist zur Speicherung von mindestens einer Konfigurationsanweisung mindestens eines, vorzugsweise verschiedener als Türantriebsmotor 46 geeigneter Motoren ausgelegt. Innerhalb dieser Speichereinheit 54 können demnach Konfigurationsanweisungen jener Motoren, welche für Aufzugstüren verschiedener Bauarten von Aufzugsanlagen geeignet sind, gespeichert sein bzw. werden. Die mindestens eine einem Motor zuordenbare Konfigurationsanweisung kann mindestens eine Steuerkonfigurationsanweisung zur Steuerung des Türantriebsmotors und/oder mindestens eine Informationskonfigurationsanweisung zur Rückmeldung des Status der Aufzugstür an die Aufzugssteuerung enthalten.

Eine solche aktivierte Steuerkonfigurationsanweisung führt dabei zu einer türantriebsmotorspezifischen Anpassung der innerhalb der Motoranpassungseinheit 42 realisierten Logikfunktionen mittels einer Konfiguration des integrierten Schaltkreises 58, so dass die von der Aufzugssteuerung 44 übermittelten die Ansteuerbefehle repräsentierenden Signale so an die Motorsteuereinheit 40 übermittelt werden, dass die Ansteuerbefehle durch den eingesetzten Türantriebsmotor 46 umsetzbar sind.

Eine solche aktivierte Informationskonfigurationsanweisung dient dabei dem Zweck, ein von der Motorsteuereinheit 40 übermittelte Statusinformationen des Türantriebsmotors bzw. der Aufzugstür enthaltendes Signal gegebenenfalls so anzupassen, dass das Signal durch die Aufzugssteuerung 44 interpretierbar ist und gegebenenfalls zusätzlich neben dieser von der Motorsteuereinheit 40 übermittelten Statusinformation mindestens eine weitere hinzugefügte Informationen enthält.

Beispielhaft ist ein Signal von der Motorsteuereinheit 40 an die Motoranpassungseinheit 42 übermittelbar, welches ein aufgehobenes Geschlossensignal der Aufzugstür signalisiert. Demnach kann mittels der Informationskonfigurationsanweisung an die Aufzugssteuerung die zusätzliche Information übermittelt werden, dass die Aufzugstür bzw. die Türflügel eine Öffnungsbewegung ausführen.

Zur Verarbeitung dieser Steuerkonfigurationsanweisung kann die Motoranpassungseinheit 42 zwei Kommunikationsschnittstellen, insbesondere eine Eingangsschnittstelle 61 und eine Ausgangsschnittstelle 62, umfassen.

Die Eingangsschnittstelle 61 kann zur Kommunikation mit der übergeordneten Aufzugssteuerung 44 vorgesehen sein, insbesondere zum Empfang der von der Aufzugssteuerung 44 generierten die Ansteuerbefehle repräsentierenden Signale, welche vorzugsweise seriell übermittelt werden. Die damit einhergehende Ausgangsschnittstelle 62 ist zur Kommunikation die Ansteuerbefehle repräsentierenden Signale mit der Motorsteuereinheit 40 vorgesehen, wobei die Kommunikation zur Motorsteuereinheit 40 vorzugsweise parallel ausgebildet ist.

Zusätzlich oder alternativ zu den genannten Kommunikationsschnittstellen 61, 62 kann die Motoranpassungseinheit 42 zwei weitere Kommunikationsschnittstellen, insbesondere mindestens eine zweite Eingangsschnittstelle 64 und eine zweite Ausgangsschnittstelle 63 umfassen.

Die zweite Eingangsschnittstelle 64 ist zum Empfang eines den Status des Türantriebsmotors 46 repräsentierenden Signals vorhanden. Das mittels der Informationskonfigurationsanweisung angepasste und gegebenenfalls mit zusätzlichen Informationen beaufschlagte Signal ist mittels der letztgenannten Ausgangsschnittstelle 63 an die Aufzugssteuerung 44 übermittelbar.

Mittels der Umschalteinheit 52 kann der in der Aufzugsanlage 2 als Türantriebsmotor 46 installierte Motor ausgewählt/festgelegt werden, so dass die durch die Aufzugssteuerung generierten Ansteuerbefehle durch den Türantriebsmotor ausführbar sind bzw. die von der Motorsteuereinheit zur Übermittlung an die Aufzugssteuerung übermittelten Signale durch die Aufzugssteuerung interpretierbar sind. Die Umschalteinheit 52 kann beispielhaft als Drehkodierschalter ausgebildet sein. Im Falle einer alternativen Ausbildung der Umschalteinheit 52 als Computerprogramm kann die Motoranpassungseinheit 42 eine Eingabeeinheit 56 umfassen.

Darüber hinaus können nicht dargestellte Eingangsschnittstellen für eine Spannungsversorgung, Statusanzeigen, eine Notstromeinrichtung oder ein Display zur Anzeige von Informationen Bestandteil der Motoranpassungseinheit 42 sein. Die in Figur 3 gezeigte Anordnung der einzelnen Bestandteile der Motoranpassungseinheit 42 ist lediglich beispielhaft gewählt.

Figur 4 zeigt die Motorsteuereinheit 40 des in Figur 2 gezeigten Türsteuerungssystems. Die Motorsteuereinheit 40 weist eine Eingangsschnittstelle 71 zum Empfang der dem Türantriebsmotor angepassten Ansteuerbefehle, einen Mikrocontroller 74 und mindestens eine Ausgangsschnittstelle 72 auf. Die Eingangsschnittstelle 71 der Motorsteuereinheit 40 ist vorzugsweise mittels der Kommunikationsverbindung 47 mit der gemäss Figur 3 erläuterten Ausgangsschnittstelle 62 der Motoranpassungseinheit 42 verbindbar. Die Ausgangsschnittstelle 72 der Motorsteuereinheit 40 ist für einen Anschluss an den Motor, insbesondere einen als Türantriebsmotor geeigneten Motor, vorgesehen, um eine Spannung zur Speisung des Türantriebsmotors bereitzustellen. Darüber hinaus kann die Motorsteuereinheit 40 eine Ausgangsschnittstelle 76 zur Übermittlung der Statusinformation des Motors an die Motoranpassungseinheit 42 umfassen.

Weitere Schnittstellen können beispielhaft für den Anschluss von Motorsensoren, insbesondere eines Absolutwertgebers, mittels welchem die Stellung des/der angetriebenen Türflügel(s) ermittelbar ist, vorgesehen sein.

Der Mikrocontroller 74 ist zur Steuerung bzw. Regelung einer Ausgangsspannung in Abhängigkeit der von der Aufzugssteuerung 44 bzw. der Motoranpassungseinheit 42 erhaltenen angepassten den Ansteuerbefehlen entsprechenden Signalen vorgesehen. Beispielhaft sind in der Motorsteuereinheit 40, insbesondere einer dafür vorgesehenen Speichereinheit Geschwindigkeitsabläufe, hinterlegbar, die entsprechend der von der Aufzugssteuerung übermittelten Ansteuerbefehle zur Regelung der Rotationsgeschwindigkeit des Türantriebsmotors und damit zur Öffnen- bzw. Schliessgeschwindigkeit der Türflügel der Aufzugstür angewendet werden.

Darüber hinaus umfasst die Motorsteuereinheit 40 weitere Baugruppen, wie beispielhaft eine Schnittstelle für eine Spannungsversorgung, Sicherheitsschaltungen, Statusanzeigen Eingabeelemente zur Programmierung bzw. Auswahl verschiedener Türantriebsmodi zum manuellen Öffnen/Schliessen der Aufzugstür oder Schnittstellen zur Erfassung sicherheitsrelevanter Informationen, wie beispielhaft zur Erfassung des Status eines Verriegelungsmechanismus der Aufzugstür.

## Patentansprüche

1. Türsteuerungssystem für eine Aufzugsanlage (2), das Türsteuerungssystem umfassend:
- eine Motorsteuereinheit (40) zur Erzeugung einer zur Speisung eines Türantriebsmotors (46) geeigneten Ausgangsspannung in Abhängigkeit von bereitgestellten Ansteuerbefehlen, wobei die Ansteuerbefehle von einer Aufzugssteuerung (44) der Aufzugsanlage (2) bereitstellbar sind und der Türantriebsmotor (46) zum Öffnen bzw. Schliessen von Türflügeln (6.1, 6.2) der Aufzugsanlage (2) geeignet ist, und
- eine Motoranpassungseinheit (42) zur Anpassung der Motorsteuereinheit (40) an die Aufzugssteuerung (44), wobei die Motoranpassungseinheit (42) eine Speichereinheit (54) aufweist, welche zur Speicherung mindestens einer einem als Türantriebsmotor (46) geeigneten Motor zuordenbaren Konfigurationsanweisung ausgelegt ist, wobei die Konfigurationsanweisungen mehrerer als Türantriebsmotor (46) geeigneter Motoren mittels der Speichereinheit (54) speicherbar sind und die Motoranpassungseinheit (42) eine Umschalteinheit (52) aufweist, wobei die Umschalteinheit (52) zur Aktivierung der mindestens einen dem als Türantriebsmotor (46) geeigneten Motor zuordenbaren Konfigurationsanweisung ausgelegt ist, wobei die mindestens eine dem als Türantriebsmotor (46) geeigneten Motor zuordenbare Konfigurationsanweisung durch eine Informationskonfigurationsanweisung zur Rückmeldung des Status der Aufzugstür an die Aufzugssteuerung (44) gebildet ist **dadurch gekennzeichnet, dass** die Umschalteinheit (52) durch mindestens einen Drehkodierschalter gebildet ist.

2. Türsteuerungssystem nach Anspruch 1, wobei die Umschalteinheit (52) durch ein Computerprogramm gebildet ist.

3. Türsteuerungssystem nach Anspruch 2, wobei die Motoranpassungseinheit (42) eine Eingabeeinheit (56) zur Auswahl einen der als Türantriebsmotor (46) geeigneten Motoren umfasst.

4. Türsteuerungssystem nach einem der vorhergehenden Ansprüche, wobei eine zweite dem als Türantriebsmotor (46) geeigneten Motor zuordenbare Konfigurationsanweisung durch eine Steuerkonfigurationsanweisung zur Steuerung des Türantriebsmotors (46) gebildet ist.

5. Türsteuerungssystem nach einem der vorhergehenden Ansprüche, wobei die Motoranpassungseinheit (42) derart ausgebildet ist, dass der von der Aufzugssteuerung (44) bereitgestellte Ansteuerungsbefehl mittels der Steuerkonfigurationsanweisung derart anpassbar ist, dass der Türantriebsmotor (46) zur Ausführung des Ansteuerbefehls ansteuerbar ist.

6. Türsteuerungssystem nach einem der vorhergehenden Ansprüche, wobei mittels Verwendung der mindestens einen Informationskonfigurationsanweisung bewirkbar ist, dass ein vom Türantriebsmotor (46) bzw. von der Motorsteuereinheit (40) übermitteltes für die Aufzugssteuerung (44) vorgesehenes Signal derart angepasst wird, dass das angepasste Signal durch die Aufzugssteuerung (44) interpretierbar ist.

7. Aufzugsanlage (2) mit einem Türsteuerungssystem nach einem der Ansprüche 1 bis 6, wobei die Aufzugsanlage (2) eine Aufzugssteuerung (44) und einen Türantriebsmotor (46) umfasst.

8. Verfahren zum Betreiben einer ein Türsteuerungssystem gemäss einem der Ansprüche 1 bis 6 umfassenden Aufzugsanlage (2), das Verfahren umfassend die folgenden Verfahrensschritte:
- Speicherung von Konfigurationsanweisungen mehrerer als Türantriebsmotor (46) geeigneten Motoren in der Speichereinheit (54), und
- Festlegen der Umschalteinheit (52) zur Auswahl zur Aktivierung der mindestens einen dem als Türantriebsmotor (46) geeigneten Motor zuordenbaren Konfigurationsanweisung und zur derartigen Auswahl des als Türantriebsmotor (46) geeigneten Motors, wobei die Konfigurationsanweisung durch eine Informationskonfigurationsanweisung zur Rückmeldung des Status der Aufzugstür an die Aufzugssteuerung (44) gebildet ist.

## Claims

1. A door control system for an elevator installation (2), the door control system comprising:
- a motor control unit (40) for generating an output voltage suitable for supplying power to a door drive motor (46) on the basis of provided control commands, wherein the control commands can be made available by an elevator control (44) of the elevator installation (2) and the door drive motor (46) is suitable for opening or closing door leaves (6.1, 6.2) of the elevator installation (2), and
- a motor adaptation unit (42) for adapting the motor control unit (40) to the elevator control (44), wherein the motor adaptation unit (42) has a memory unit (54) which is adapted to store at least one configuration instruction that can be assigned to a motor which is suitable for use as a door drive motor (46), wherein the configuration instructions of a plurality of motors which are suitable for use as door drive motors (46) can be stored by means of the memory unit (54) and the motor adaptation unit (42) has a switching unit (52), wherein the switching unit (52) is adapted to activate the at least one configuration instruction that can be assigned to the motor which is suitable for use as a door drive motor (46), wherein the at least one configuration instruction that can be assigned to the motor which is suitable for use as a door drive motor (46) is formed by an information configuration instruction for reporting back the status of the elevator door to the elevator control (44), **characterized in that** the switching unit (52) is formed by at least one rotary coding switch.

2. The door control system according to claim 1, wherein the switching unit (52) is formed by a computer program.

3. The door control system according to claim 2, wherein the motor adaptation unit (42) comprises an input unit (56) for selecting one of the motors which are suitable for use as a door drive motor (46).

4. The door control system according to any of the preceding claims, wherein a second configuration instruction that can be assigned to the motor which is suitable for use as a door drive motor (46) is formed by a control configuration instruction for controlling the door drive motor (46).

5. The door control system according to any of the preceding claims, wherein the motor adaptation unit (42) is configured such that the control command provided by the elevator control (44) can be adapted by means of the control configuration instruction in such a way that the door drive motor (46) can be controlled to execute the control command.

6. The door control system according to any of the preceding claims, wherein by using the at least one information configuration instruction it can be brought about that a signal provided for the elevator control (44) that is transmitted by the door drive motor (46) or by the motor control unit (40) is adapted in such a way that the adapted signal can be interpreted by the elevator control (44).

7. An elevator installation (2) having a door control system according to any of claims 1 to 6, wherein the elevator installation (2) comprises an elevator control (44) and a door drive motor (46).

8. A method for operating an elevator installation (2) comprising a door control system according to any of claims 1 to 6, the method comprising the following method steps:
- storage in the memory unit (54) of configuration instructions for a plurality of motors which are suitable for use as a door drive motor (46), and
- determining the switching unit (52) to be selected for activating the at least one configuration instruction that can be assigned to the motor which is suitable for use as a door drive motor (46) and for such selection of the motor which is suitable for use as a door drive motor (46), wherein the configuration instruction is formed by an information configuration instruction for reporting back the status of the elevator door to the elevator control (44).

## Revendications

1. Système de commande de porte pour une installation d'ascenseur (2), le système de commande de porte comprenant :
- une unité de commande de moteur (40) destinée à produire une tension de sortie appropriée pour l'alimentation d'un moteur d'entraînement de porte (46) en fonction d'instructions de commande fournies, les instructions de commande pouvant être fournies par une commande d'ascenseur (44) de l'installation d'ascenseur (2) et le moteur d'entraînement de porte (46) étant approprié pour l'ouverture ou la fermeture de battants de porte (6.1, 6.2) de l'installation d'ascenseur (2), et
- une unité d'adaptation de moteur (42) destinée à adapter l'unité de commande de moteur (40) à la commande d'ascenseur (44), l'unité d'adaptation de moteur (42) présentant une unité de stockage (54) conçue pour stocker au moins une directive de configuration attribuable à un moteur approprié comme moteur d'entraînement de porte (46), les directives de configuration de plusieurs moteurs appropriés comme moteur d'entraînement de porte (46) pouvant être enregistrées à l'aide de l'unité de stockage (54) et l'unité d'adaptation de moteur (42) présentant une unité de commutation (52), l'unité de commutation (52) étant conçue pour activer l'au moins une directive de configuration attribuable au moteur approprié comme moteur d'entraînement de porte (46), l'au moins une directive de configuration attribuable au moteur approprié comme moteur d'entraînement de porte (46) étant constituée par une directive de configuration d'information destinée à fournir à la commande d'ascenseur (44) une rétroaction concernant l'état de la porte d'ascenseur, **caractérisé en ce que** l'unité de commutation (52) est constituée par au moins un commutateur de codage rotatif.

2. Système de commande de porte selon la revendication 1, dans lequel l'unité de commutation (52) est constituée par un programme informatique.

3. Système de commande de porte selon la revendication 2, dans lequel l'unité d'adaptation de moteur (42) comprend une unité d'entrée (56) permettant de sélectionner l'un des moteurs appropriés comme moteur d'entraînement de porte (46).

4. Système de commande de porte selon l'une des revendications précédentes, dans lequel une seconde directive de configuration attribuable au moteur approprié comme moteur d'entraînement de porte (46) est constituée par une directive de configuration de commande pour la commande du moteur d'entraînement de porte (46).

5. Système de commande de porte selon l'une des revendications précédentes, dans lequel l'unité d'adaptation de moteur (42) est conçue de telle sorte que l'instruction de commande fournie par la commande d'ascenseur (44) peut être adaptée à l'aide de la directive de configuration de commande de façon à ce que le moteur d'entraînement de porte (46) puisse être commandé pour l'exécution de l'instruction de commande.

6. Système de commande de porte selon l'une des revendications précédentes, dans lequel en utilisant l'au moins une directive de configuration d'information, il est possible d'obtenir qu'un signal prévu par le moteur d'entraînement de porte (46) ou par l'unité de commande de moteur (40) et transmis pour la commande d'ascenseur (44) soit adapté de façon à ce que le signal adapté puisse être interprété par la commande d'ascenseur (44).

7. Installation d'ascenseur (2) comportant un système de commande de porte selon l'une des revendications 1 à 6, l'installation d'ascenseur (2) comprenant une commande d'ascenseur (44) et un moteur d'entraînement de porte (46).

8. Procédé permettant de faire fonctionner une installation d'ascenseur (2) comprenant un système de commande de porte selon l'une des revendications 1 à 6, le procédé comprenant les étapes de procédé suivantes :
- stockage de directives de configuration de plusieurs moteurs appropriés comme moteur d'entraînement de porte (46) dans l'unité de stockage (54), et
- définition de l'unité de commutation (52) pour qu'elle choisisse d'activer l'au moins une directive de configuration attribuable au moteur approprié comme moteur d'entraînement de porte (46) et pour qu'elle choisisse le moteur approprié comme moteur d'entraînement de porte (46), la directive de configuration étant constituée par une directive de configuration d'information destinée à fournir à la commande d'ascenseur (44) une rétroaction concernant l'état de la porte d'ascenseur.
